# EUROPÄISCHE PATENTSCHRIFT

(11) **EP 0 124 823 B1**
(45) Veröffentlichungstag und Bekanntmachung des Hinweises auf die Patenterteilung: **28.09.1988**
(21) Anmeldenummer: 84104603.0
(22) Anmeldetag: 24.04.1984
(51) Int. Cl.: B65H 75/44

(54) **Aufwickelvorrichtung für strangförmiges Wickelgut**
Winding device for filamentary material
Dispositif enrouleur pour matériau filiforme

(30) Priorität: 09.05.1983 DE 3316977
(43) Veröffentlichungstag der Anmeldung: 14.11.1984
(73) Patentinhaber: SIEMENS AKTIENGESELLSCHAFT, 80333 München (DE)
(72) Erfinder: Kirchner, Winfried, D-8745 Ostheim (DE); Lins, Felix, D-8741 Niederlauer (DE)

(56) Entgegenhaltungen:
- EP-A- 0 090 974
- FR-A- 986 867
- FR-A- 2 175 037
- NL-A- 6 705 194
- US-A- 1 921 439
- US-A- 2 726 828
- US-A- 3 323 750

## Beschreibung

Die Erfindung betrifft eine Aufwickelvorrichtung für strangförmiges Wickelgut, bei der an einem feststehenden Gehäuseteil eine Aufwickeltrommel drehbar gelagert ist, die mit einem über eine dem feststehenden Gehäusteteil benachbarte Seitenwand axial vorstehenden Ringansatz versehen und mit einer beim Abziehen des Wikkelgutes spannbaren Rückholfeder gekoppelt ist, bei welcher Vorrichtung ferner eine mit der Aufwickeltrommel in Bremseingriff kommende Schlingfeder als Bremselement vorgesehen ist, die mit ihrem einen Ende an dem feststehenden Gehäuseteil festgelegt und deren anderes Ende über ein Betätigungsglied im Sinne einer Aufhebung der Bremswirkung drehbar ist, das um die Achse der Aufwickeltrommel scwenkbar ist.

Eine solche Aufwickelvorrichtung ist durch die US-A-3323 750 bekannt. Bei dieser Vorrichtung ist ein mit einer Anschülse versehenes und die Aufwickeltrommel aufnehmendes Gehäuse vorgesehen. Das Gehäuse ist mit seiner Achshülse drehbar auf einem Achsstift angeordnet, der von zwei gegenüberliegenden Seitenwänden eines Traggestells gehalten ist. Etwa über ihre halbe axiale Länge weist die Achshülse einen Außendurchmesser auf, der dem Innendurchmesser der Trommelnabe entspricht, so daß dieser Bereich die Lagerung für die Trommel bildet. Über die restliche Länge ist der Durchmesser der Achshülse reduziert, so daß zwischen der Trommelnabe und der Achshülse ein Ringspalt besteht, in den eine Schlingfeder eingesetzt ist. Die Schlingfeder ist so dimensioniert, daß sie im Ruhezustand an der Innenwand der Trommelnabe anliegt und daß sie bei einer Drehbewegung der Trommel in Abwickelrichtung ihren Durchmesser zu vergrößern versucht und dadurch die Trommel in Abwickelvorrichtung blockiert. An beiden Enden weist die Schlingfeder jeweils einen axial vorspringenden Zapfen auf. Der eine der Zapfen greift in eine im Bereich des größeren Durchmessers der Achshülse ausgebildete axiale Ausnehmung und der andere Zapfen in eine in der feststehenden Seitenwand des Traggestells vorgesehene Öffnung ein.

Um die Trommel in Abwickelrichtung drehen zu können, muß das Gehäuse entgegen der Abwikkeldrehrichtung der Trommel gedreht werden. Das Gehäuse bildet das Betätigungsflied zum Aufheben der Bremsweirkung, da durch dessen dreh bewegung die mit dem Gehäuse verbundene Achshülse ebenfalls gedreht und somit der in die Ausnehmung der Achshülse ragende Zapfen der Schlingfeder mitgenommen wird. Durch diese drehen wird die Schlingfeder zusammengezogen, so daß deren Durchmesser etwas kleiner wird und die Schlingfeder damit nicht mehr an der Innenwand der Trommelnabe anliegt. Die Trommelnabe kann sich nunmehr frei drehen. Die in der genannten US-A-3323 750 beschriebene Aufwickelvorrichtung ist für einen Sicherheitgurt bestimmt. Es wird in dieser Patentschrift zwar gesagt, daß eine solche Aufwickelvorrichtung auch für Kabel verwendbar ist, jedoch sind keine Angaben enthalten, wie die Aufwickelvorrichtung für einen solchen Anwendungsfall ausgestaltet werden muß.

Der Erfindung liegt die Aufgabe zugrunde, eine solche Aufwickelvorrichtung konstruktiv so umzugestalten, daß sie als Kabelaufrollvorrichtung verwendet werden kann und ein sicheres Lösen der Schlingfeder aus der Bremsstellung auch bei sehr kleinem Betätigungsweg gewährleistet ist.

Diese Aufgabe wird gemäß der Erfindung dadurch gelöst, daß daß die Schlingfeder auf dem Außenumfang des Ringansatzes angeordnet und ihr Innendurchmesser geringfügig kleiner als der Außendurchmesser des Ringansatzes ist, daß als Betätigungsglied eine gesonderte Scheibe drehbar am Gehäuseteil angeordnet ist, die eine die Schlingfeder mit geringem Radialspiel übergreifende Hohlnabe aufweist und mittels eines verschiebbar am Gehäuseteie angeordneten Stößels im Sinne einer Durchmesservergrößerung der Schlingfeder drehbar ist. Ohne die die Schlingfeder umgebende Hohlnabe besteht die Gefahr, daß nur die dem anderen Ende benachbarten Windungen beim Verdrehen dieses Endes von dem Ringansatz abheben. Die Hohlnabe läßt für die dem anderen Ende benachberten Windungen nur eine radiale Ausdehnung entsprechend dem geringen Radialspiel zu. Hierdurch bedingt überträgt sich die durch das Verdrehen des anderen Endes bewirkte Durchmesservergrößerung zwangsläufig auf die übrigen Windungen, so daß alle Windungen eine Durchmesservergrößerung erfahren.

Eine für den Zusammenbau der Aufwickelvorrichtung günstige Ausführungsform ergibt sich dadurch, daß die Scheibe mit kreisbogenförmigen Führungsschlitzen versehen ist, deren Bogenlänge größer als der Drehungswinkel der Scheibe ist, und daß mindestens an einem Ende jedes Führungsschlitzes eine Öffnung vorgesehen ist, deren Abmessungen der Größe von Haltenköpfen angepaßt sind, die gegenüber der Wand des Gehäuseteiles in einem der Dicke der Scheibe entsprechenden Abstand auf den Enden von an dem Gehäuseteil angeordneten Führungsgliedern sitzen. Die Scheibe braucht lediglich auf die Führungsglieder aufgesteckt zu werden. Dadurch, daß die Führungsschlitze länger als der Verstellweg der Scheibe ausgebildet sind, kann die Scheibe zur Einnahme ihrer Betriebsstellung etwas verdreht werden, so daß die Halteköpfe in den Bereich der Führungsschlitze gelanten und somit die Scheibe verdrehbar an dem Gehäuseteil halten.

Gesondete Führungsteile für den Stößel werden dadurch erübrigt, daß an dem Gehäuseteil eine Führungsrinne für den verschiebbar angeordneten Stößel vorgesehen ist.

Anhand eines in der Zeichnung dargestellten Ausführungsbeispiels wird die Erfindung nachfolgend näher beschrieben. Es zeigt
Fig. 1 eine Kabelaufwickelvorrichtung im Längsschnitt,
Fig. 2 eine Seitenansicht des feststehenden Gehäuseteils der Aufwickelvorrichtung nach Fig. 1,
Fig. 3 eine Draufsicht der am feststehenden Gehäuseteil verdrehbar angeordneten Scheibe,
Fig. 4 eine Draufsicht der Innenseite des feststehenden Gehäuseteils,
Fig. 5 die Anordnung eines Führungsstiftes mit Haltekopf im Schnitt.

Mit 1 ist in Fig. 1 ein feststehendes Gehäuseteil bezeichnet, an dem ein Achszapfen 2 angeformt ist, auf dem eine Aufwickeltrommel 3 drehbar gelagert ist. An der dem Gehauseteil 1 benachbarten Seitenwand 4 der Aufwickeltrommel 3 ist ein axial nach außen ragender Ringansatz 5 vorgesehen. Auf dem freien Ende des Ringansatzes 5 ist eine als Rollfeder ausgebildete Rückholfeder 6 angeordnet. Direkt neben der Seitenwand befindet sich auf dem Ringansatz 5 eine Schlingfeder 7, die als Bremselement dient. Das eine radial abstehende Ende 8 der Schlingfeder 7 greift in einem am Gehäuseteil 1 ausgebildeten Schlitz 9 und ist somit gegen Verdrehen festgelegt. Das andere Ende 10 der Schlingfeder ist axial abgewinkelt und greift in eine Lagsbohrung 11, die an einer am Gehäuseteil 1 verdrehbar angeordneten Scheibe 12 vorgesehen ist. Die Scheibe 12 ist mit einem verschiebbar am Gehäuseteil 1 angebrachten Stößel 13 gekoppelt und kann durch Betätigten dieses Stößels 13 verschwenkt werden. An der Scheibe 12 ist ferner eine Hohlnabe 14 ausgebildet, welche die Schlingfeder 7 mit einem geringen Radialspiel 15 umgibt.

Wie die Fig. 2 zeigt, sitzt der Stößel 13 in einer an dem Gehäuseteil 1 vorgesehenen Führungsrinne 16. Durch die Führungsrinne 16 überdrükkende Querbügel 17 und durch Vorsprünge 18 (Fig. 4) wird der Stößel 13 in der Führungsrinne 16 gesichert.

Um die Scheibe 12 auf einfache Weise verdrehbar an dem Gehäuseteil 1 befestigen zu können, weist diese kreisbogenförmige Führungsschlitze 19 auf (Fig. 3). An dem einen Ende münden die Führungsschlitze in eine kreisförmige Öffnung 20. Der Durchmesser dieser Öffnungen 20 ist etwas größer gewählt als der Durchmeser von Halteköpfen 21, die auf an dem Gehauseteil 1 angeformeten Führungsgliedern 22 angeordnet sind (Fig. 4). Die Halteköpe 21 haben gegenüber der Wand des Gehäuseteils 1 einen Abstand 23 (Fig. 5), der der Dicke der Scheibe 12 angepaßt ist.

Die Scheibe 12 wird mit den Öffnungen 20 über die Halteköpfe 21 gesteckt. Durch Verdrehen der Scheibe 12 gelangen die Führungsschlitze 19 unter die Halteköpfe 21, Damit ist die Scheibe 12 an dem Gehäuseteil 1 auf einfache Weise befestigbar. Die Bogenlänge der Führungsschlitze 19 ist größer gewählt als die Bogenlänge des Verdrehungswinkels, um den die Scheibe 12 zum Lösen der Schlingfeder 8 verdreht wird. Hierdurch ist sichergestellt, daß die Öffnungen 20 beim Verdrehen der Scheibe 12 nicht bis unter die Halteköpfe 21 gelanten können.

Von der Hohlnabe 14 ausgehend weist die Scheibe 12 einen sektorförmigen Ausschnitt 24 auf. Im Bereich des Ausschnittes 24 befindet sich der am Gehäuseteil 1 ausgebildete Schlitz 9, welcher das eine Ende 8 der Schlingfeder 7 aufnimmt. Von dem Begrenzungsrand 25 des Ausschnittes 24 ausgehend ersteckt sich ein Raidalschlitz 26 zum Umfangsrand 27 der Scheibe 12. In diesen Radialschlitz 26 greift ein an dem Stößel 13 angeformter Nippel. Damit ist der Stößel 13 in einfachster Weise mit dem Scheibe 12 gekoppelt.

Die Wickelrichtung des Schlingfeder 7 ist derart getroffen, daß beim Abziehen des auf der Aufwikkeltrommel 3 aufgewickelten Kabels in der durch einen Pfeil 28 (Fig. 2) angedeuteten Richtung eine Aufweitung der Windungen der Schlingfeder 7 erfolgt. Damit wird die Bremswirkung der Schlingfeder 7 aufgehoben und das Kabel kann abgezogen werden. Beim Loslassen des Kabels versucht die Rückholfeder 6 die Aufwickeltrommel 3 in der entgegengesetzten Richtung zu drehen. Durch die Rebung zwischen der Schlingfeder 7 und dem Ringansatz 5 wird die Schlingfeder 7 zusammengezogen und ihre Windungen werden auf den Ringansatz 5 gepreßt. Dadurch wird eine Drehung der Aufwickeltrommel in die Aufwickelrichtung verhindert.

Das Aufwickeln des Kabels wird durch ein Drücken des Stößels 13 eingeleitet. Hierbei wird die lineare Bewegung des Stößels 13 durch die Scheibe 12 in eine Verdrehbewegung umgesetzt.

Die Scheibe 12 überträgt diese Verdrehbewegung auf das in die Längsbohrung 11 ragende Ende der Schlingfeder 7. Dadurch wird die Schlingfeder 7 aufgeweitet und gibt die Aufwickeltrommel 3 zum Aufwickeln des Kabels frei. Die Rückholfeder 6 kann nunmehr die Aufwickeltrommel 3 in der Aufwickrichtung drehen.

Um bein Verdrehen des Endes 10 der Schlingfeder 7 ein Aufweiter aller Windungen zu erreichen, ist die Schlingfeder 7 in der Hohlnabe 14 angeordnet. Wegen des geringen Radialspieles 15 der Hohlbane 14 kommen die dem Ende 10 der Schlingfeder 7 benachbarten Windungen schon nach einer geringen Verdrehung des Endes 10 an der Hohlnabe 14 zur Anlage. Da diese Windungen nicht mehr weiter aufgeweitet werden können, erfolgt zwangsweise bei einem weiteren Verdrehen des Endes 10 eine Aufweitung der von dem Ende 10 weiter ab liegenden Windungen. Somit wird durch diese Anordnung der Schlingfeder 7 ein sicheres Aufheben der Bremswirkung erzielt.

Die Aufwickelvorrichtung eignet sich in besonderer Weise zum Einbau in das Gehäuse von elektrisch betreibbaren Geräten, z.B. Staubsaugern, da bei einem solchen Einbau einen geradlinige Betätigungsrichtung zum Lösen des Bremselementes Voraussetzung ist.

## Patentansprüche

1. Aufwickelvorrichtung für strangförmiges Wickelgut, bei der an einem feststehenden Gehäuseteil (1) eine Aufwickeltrommel (3) drehbar gelagert ist, die mit einem über eine dem feststehenden Gehäuseteil (11 benachbarte Seitenwand (4) axial vorstehenden Ringansatz (5) versehen und mit einer beim Abziehen des Wikkelgutes spannbaren Rückholfeder (6) gekoppelt ist, bei welcher Vorrichtung ferner eine mit der Aufwickeltrommel (3) in Bremseingriff kommende Schlingfeder (7) als Bremselement vorgesehen ist, die mit ihrem inen Ende (8) an dem feststehenden Gehäuseteil (1) festgelegt und deren anderes Ende (10) über ein Betätigungsglied (12) im Sinne einer Aufhebung der Bremswirkung drehbar ist, das um die Achse der Aufwickeltrommel schwenkbar ist, dadurch gekennzeichnet, daß die Schlingfeder (7) auf dem Außenumfang des Ringansatzes (5) angeordnet und ihr Innendurchmesser geringfügig kleiner als der Außendurchmesser des Ringansatzes (5) ist, daß als Betätigungsglied eine gesonderte Scheibe (12) drehbar am Gehäuseteil (1) angeordnet ist, die eine die Schlingfeder (7) mit geringem Radialspiel (15) übergreifende Hohlnabe (14) aufweist und mittels eines am Gehäuseteil verschiebbar angeordneten Stößels (13) im Sinne einer Durchmesservergrößerung der Schlingfeder (7) drehbar ist.

2. Aufwickel vorrichtung nach Anspruch 1, dadurch gekennzeichnet, daß die Scheibe (12) mit kreisbogenförmigen Führungsschlitzen (19) versehen ist, deren Bogenlänge größer als der Drehüngswinkel der Scheibe (12) ist, und daß mindestens an einem Ende jedes Führungsschlitzes (19) eine Öffnung (20) vorgesehen ist, deren Abmessungen der Größe von Halteköpfen (21) angepaßt sind, die gegenüber der Wand des Gehäuseteils (1) in einem der Dicke der Scheibe (12) entsprechenden Abstand (23) auf den Enden von an dem Gehäuseteil angeordneten Führungsgliedern (22) sitzen.

3. Aufwickelvorrichtung nach Anspruch 1 oder 2, dadurch gekennzeichnet, daß an dem Gehäuseteil (1) eine Führungsrinne (16) für den verschiebbar angeordneten Stößel (13) vorgesehen ist.

## Revendications

1. Dispositif enrouleur pour un produit filiforme, dans lequel un tambour enrouler (3) est monté tournant sur une partie fixe de carcasse (1), est muni d'un rebord annulaire (5) en saillie axialement d'une paroi latérale (4) voisine de la partie fixe de carcasse (1) et est accouplé à un ressort de rappel (6) qui peut être armé lors du déroulement du produit, ce dispositif étant, en outre, muni, comme élément de freinage, d'un ressort enroulé (7) qui vient freiner le tambour enrouleur (3), dont l'une des extrémités (8) est fixée à la partie fixe de carcasse (1) et dont l'autre extrémité (10) peut tourner, par l'intermédiaire d'un organe de manoeuvre (12) monté basculant autour de l'axe du tambour enrouleur, dans le sens de la suppression de l'action de freinage, caractérisé en ce que le ressort enroulé (7) est disposé sur le pourtour extérieur de rebord annulaire (5) et sont diamètre intérieur est légèrement plus petit que le diamètre extérieur du rebord annulaire (5), en ce qu'un disque distinct (12), qui comporte un moyeu creux (14) entourant avec un faible jeu radial (15) le ressort enroulé (7) et qui peut tourner, au moyen d'un poussoir (13) coulissant sur la partie de la carcasse, dans le sens d'une augmentation du diamètre du ressort enroulé (7), est monté tournant sur la partie de carcasse (1) en tant qu'organe de manoeuvre.

2. Dispositif enrouleur suivant la revendication 1, caractérisé en ce que le disque (12) est muni de fentes de guidage (19) qui sont en forme d'arc de cercle et dont la longueur de l'arc est supérieure à l'angle de rotation du disque (12) et en ce qu'il est prévu au moins à une extrémité de chaque fente de guidage (19) une ouverture (20) de dimension adaptée à celle de têtes de maintien (21), qui viennent, à une distance (23) de la paroi de la partie de carcasse (1) correspondant à l'épaisseur du disque (12), sur les extrémités d'organes de guidage (22) montés sur la partie de carcasse.

3. Dispositif enrouleur suivant la revendication 1 ou 2, caractérisé en ce que sur la partie de carcasse (1) est prévu un conduit de guidage (16) du poussoir (13) coulissant.

## Claims

1. A winding device for filamentary material wherein a winding drum (3) is mounted to rotate on a fixed housing part (1), has an annular projection (5), projecting from a side wall (4) adjacent to the fixed housing part (1) and is coupled to a return spring (6) that can be tensioned on drawing off the material, said device also having as a braking element a loop spring (7) that is in braking engagement with the winding drum (3), is fixed at one end (8) to the fixed housing part (1) and whose other end (10) can be rotated by an operating member (12) pivotable about the axis of the winding drum so as to release the braking action, characterised in that the loop spring (7) is arranged on the outer circumference of the annular projection (5) and has an internal diameter slightly less than the external diameter of the annular projection (5), i-n that as an operating member a separate disc (12) is arranged to rotate on the housing part (1), said disc having a hollow collar (14) which engages over the loop spring (7) with a small amount of radial play (15) and being rotatable by means of a plunger (13) displaceably arranged on the housing part so as to increase the diameter of the loop spring (7).

2. A winding device according to claim 1, characterised in that the disc (12) is provided with arcuate guide slits (19) of which the arc length is greater than the angle of rotation of the disc (12) and that at least at one end of each guide slit (19) an opening (20) is provided the dimensions of which match the size of retaining heads (21) located on the ends of guide members (22) arranged on the housing part, and at a distance (23) from the wall of the housing part (1) corresponding to the thickness of the disc (12).

3. A winding device according to claim 1 or claim 2, characterised in that a guide channel (16) for the displaceable plunger (13) is provided on the housing part (1).
